# DEMANDE DE BREVET EUROPEEN

(11) **EP 0 233 131 A1**
(43) Date de publication de la demande: **19.08.1987**
(21) Numéro de dépôt: 87420036.3
(22) Date de dépôt: 09.02.1987
(51) Int. Cl.: B65B 53/02

(54) **Ligne continue de pesage et d'emballage de produits palettisables**

(30) Priorité: 11.02.1986 FR 8602345
(71) Demandeur: CEGEDUR SOCIETE DE TRANSFORMATION DE L'ALUMINIUM PECHINEY, 75008 Paris (FR)
(72) Inventeur: Martin, Bruno, F-74330 Poisy (FR); Puig, Michel, F-74000 Annecy (FR)
(74) Mandataire: Séraphin, Léon

(57) **Abrégé**

L'invention se rapporte à l'organisation d'une ligne continue de pesage et d'emballage sous plastique rétractable de produits palettisables, tels que des disques en A1 ou ses alliages.

Cette ligne comporte de l'amont à l'aval les postes suivants :
1. Un poste de chargement, où les disques (1) sont amenés soit sur une embase métallique (2) (cas des disques recuits), soit sur une palette (3) (cas de disques écrouis).
2. Un poste pour mise en place de la housse plastique (4) sur la charge.
3. Un poste de pesée et de mise en place d'une palette renversée sur le sommet de la charge.
4. Un poste de retournement de l'ensemble.
5. Un poste d'évacuation de l'embase métallique ou de la palette initiale.
6. Un poste de mise en place d'une housse plastique sur la charge.
7. Un poste de rétraction thermique de la housse plastique.
8. Un poste de mise en place d'un couvercle et éventuellement de parois latérales.
9. Un poste de cerclage par feuillards (plastique et acier).
10. Un poste d'étiquetage.
11. Un poste d'évacuation

Cette ligne est utilisable pour le conditionnement de tous les objets palettisables, en particulier de produits plats et rigides, empilables.

## Description

L'invention se rapporte à l'organisation d'une ligne continue de pesage et d'emballage sous plastique rétractable de produits palettisables, tels que des disques en A1 ou ses alliages.

Les produits palettisés c'est-à-dire disposés sur une embase rigide, préhensible par des moyens de manutention tels que des chariots à fourche, doivent, suivant leur destination, être emballés et conditionnés de manières très diverses.

Ainsi, généralement, pour les expéditions métropolitaines, l'emballage plastique n'est pas intégral autour de la charge, la partie inférieure restant ouverte.

Pour les expéditions à l'étranger et terrestres, l'emballage plastique est ouvert comme ci-dessus, mais l'ensemble est rigidifié par un couvercle (en générale en bois). L'ensemble est généralement cerclé par du feuillard polyester haute résistance.

Pour les expéditions à l'étranger et comportant un trajet maritime, l'emballage plastique est intégral et la charge est de plus enfermée dans une caisse en bois intégrale. L'ensemble est généralement cerclé par du feuillard acier.

L'invention concerne donc l'organisation d'une ligne continue de pesage et d'emballage, permettant la réalisation de ces diverses présentations sur une seule ligne "universelle", au lieu de plusieurs lignes spécialisées. De plus, cette ligne unique doit être facilement automatisable et doit donc comporter un nombre réduit de postes à intervention manuelle. Selon l'invention, qui répond à ces objectifs, la ligne comporte donc de l'amont à l'aval les postes suivants :
1. Un poste de chargement, où les disques sont amenés soit sur une embase métallique (cas des disques recuits), soit sur une palette (cas de disques écrouis).
2. Un poste pour mise en place de la housse plastique sur la charge.
3. Un poste de pesée et de mise en place d'une palette renversée sur le sommet de la charge.
4. Un poste de retournement de l'ensemble.
5. Un poste d'évacuation de l'embase métallique ou de la palette initiale.
6. Un poste de mise en place d'une housse plastique sur la charge.
7. Un poste de rétraction thermique de la housse plastique.
8. Un poste de mise en place d'un couvercle et éventuellement de parois latérales.
9. Un poste de cerclage par feuillards (plastique et acier).
10. Un poste d'étiquetage.
11. Un poste d'évacuation.

Bien sûr des moyens de convoyage automatisés sont installés pour passer d'un poste à l'autre, normalement dans le sens amont-aval et éventuellement dans le sens aval-mont.

Les postes 1 à 11 peuvent être asservis à un automate qui enchaîne séquentiellement les différentes opérations. L'opérateur n'intervient alors manuellement que pour la pose de la palette (poste 3), la pose de la housse plastique (poste 2 ou 6), la pose du couvercle et des parois (poste 8), à l'aide d'outillages adaptés ou pour le cerclage final par feuillards (poste 9).

Cette ligne comporte sur une direction principale les postes 1, 2, 3, 6, 7, 11 et sur deux lignes secondaires, latérales, les postes 4,5 et 8,9, 10.

Comme explicité plus loin, cette disposition permet de réaliser toutes les pesées et présentations désirées.

L'invention sera mieux comprise à l'aide des exemples suivants illustrés par les figures 1 et 2.
. La figure 1 représente une vue en plan de la ligne de pesage et d'emballage avec la position des différents postes.
. La figure 2 représente schématiquement les principales phases de pesage et conditionnement des produits.

Les emballages sont de type A, B ou C avec pour chaque type deux variantes (1 ou 2) suivant qu'au poste 1, la charge de disque (1) est sur embase métallique (2) ou sur palette (3) respectivement.

La suite des opérations est schématisée à la figure 2, la mise en place de la housse plastique (4) pouvant avoir lieu à divers stades.

Dans les présentations A1, B1, C1, C2, on voit que le poids de la charge utile des disques C est égale à P3 - P1 + Po, comme indique sur la fig. 2. Cette méthode permet donc de calculer le poids de la charge sans connaître les poids individuels des embases (2) et/ou des palettes (3) utilisées et se prête donc à une automatisation des opérations, par exemple impression directe des étiquettes ou des factures.

Comme indiqué sur la figure 2, les diverses présentations comportent l'utilisation des postes suivants :
-A1 : 1,3,3,4,5,3,6,7,10,11
-A2 : 1,3,6,7,10,11
-B1 : 1,3,3,4,5,3,6,7,8,9,10,11
-B2 : 1,3,6,7,8,9,10,11
-C1 et C2 : 1,2,3,3,4,5,3,7,8,9,10,11.

Cette ligne permet donc la réalisation d'emballages très divers et se prête facilement à une automatisation des diverses opérations.

Bien que décrite comme s'appliquant aux disques métalliques en A1, cette invention est utilisable pour le conditionnement de tous les objets palettisables, en particulier de produits plats et rigides, empilables.

## Revendications

1. Ligne de pesée et d'emballage sous housse plastique rétractable, de produits palettisables, à partir d'une charge brute sur palette ou embase métallique, caractérisée en ce qu'elle comporte de l'amont à l'aval les postes de travail suivants :
1. Un poste de chargement.
2. Un poste pour mise en place de la housse plastique sur la charge.
3. Un poste de pesée et de mise en place d'une palette renversée sur le sommet de la charge.
4. Un poste de retournement de l'ensemble.
5. Un poste d'évacuation de l'embase métallique ou de la palette intiale.
6. Un poste de rétraction thermique de la housse plastique.
8. Un poste de mise en place d'un couvercle et éventuellement de parois latérales.
9. Un poste de cerclage par feuillards.
10. Un poste d'étiquetage.
11. Un poste d'évacuation.

2. Ligne suivant la revendication 1, caractérisée en ce que les postes 1, 2,3,6,7,11 sont situés sur une ligne principale et en ce que les postes 4,5 d'une part et 8,9,10 d'autre part sont situées sur deux lignes secondaires latérales.

3. Ligne suivant l'une des revendications 1 ou 2, caractérisée en ce que le poids de la charge utile est calculé sans connaissance des poids individuels des embases (2) ou palettes (3) utilisées.
